# EUROPÄISCHE PATENTSCHRIFT

(11) **EP 0 876 926 B1**
(45) Veröffentlichungstag und Bekanntmachung des Hinweises auf die Patenterteilung: **24.10.2001**
(21) Anmeldenummer: 97107685.6
(22) Anmeldetag: 10.05.1997
(51) Int. Cl.: B42B 5/10, B26D 5/08, B26D 5/10, B26F 1/02

(54) **Vorrichtung zur Begrenzung der Kraft, die auf einen Betätigungsmechanismus wirkt**
Device for limiting the force acting on a driving mechanism
Dispositif pour limiter la force agissant sur un mécanisme d'entraînement

(43) Veröffentlichungstag der Anmeldung: 11.11.1998
(73) Patentinhaber: ESSELTE N.V., 9100 St. Niklaas (BE); Attalus High Tech Industry SA, 19009 Athens (GR)
(72) Erfinder: Maes, Dirk, B-9160 Lokeren (BE)
(74) Vertreter: Wolff, Felix, Dr.

(56) Entgegenhaltungen:
- FR-A- 2 098 115
- US-A- 4 872 796
- AKADEMISCHEN VEREIN HÜTTE: "hütte des ingenieurs taschenbuch; maschinenbau, teil A" 1954 , VERLAG VON WILHELM ERNST & SOHN , BERLIN XP002041597 * Seite 122; Abbildung 28 *

## Beschreibung

Die Erfindung betrifft eine Vorrichtung zur Begrenzung der Kraft, die auf einen Betätigungsmechanismus für eine Bindevorrichtung und/oder eine Loch-/Stanzvorrichtung ausgeübt wird, wobei der Betätigungsmechanismus aus einer drehbaren Achse besteht, die mit dem entsprechenden bewegbaren Teil der Binde- und/oder Loch-/Stanzvorrichtung derart gekoppelt ist, daß eine rotative Bewegung der Achse in eine translatorische Bewegung des entsprechenden bewegbaren Teils der Binde- und/oder Loch-/Stanzvorrichtung umgesetzt wird.

Es sind eine Vielzahl von Verfahren bekannt geworden, um aus losen Blättern ein permanent gebundenes Dokument herzustellen. Die Verfahren beruhen entweder darauf, die Blätter an einer Seite mittels eines thermischen Klebers miteinander zu verbinden - sog. Thermisches Bindeverfahren - oder mittels mechanischer Binde-Elemente, wie Kammbinde-Elemente, Drahtbinde-Elemente oder Kanalbinde-Elemente. Bei der Verwendung von Kammbinde-Elementen oder Drahtbinde-Elementen müssen die losen Blätter zuerst gelocht werden. In Kammbinde- bzw. Drahtbindevorrichtungen ist daher üblicherweise ein Loch-/Stanzmechanismus integriert. Eine Drahtbinde-Vorrichtung ist z.B. aus der US-PS 4,482,279 bekannt geworden. Eine Kammbinde-Vorrichtung wird in der US-PS 4,613,266 und in der US-PS 4,872,796 beschrieben. In der US-PS 5,226,771 wird eine sog. Kanalbinde-Vorrichtung vorgestellt.

Bei Kammbinde- und Drahtbinde-Vorrichtungen mit integriertem Loch-/Stanzmechanismus werden während des Loch-/Stanzvorgangs relativ große Kräfte auf den Betätigungsmechanismus ausgeübt. Immer wieder kommt es vor, daß die maximale Belastbarkeit der beanspruchten Teile hierbei überschritten wird, weil das Bedienpersonal z.B. die vorgegebene maximale Anzahl von Blättern, die in einem Vorgang gelocht/gestanzt werden können, überschreitet oder weil anstelle von Papierbögen Karton- oder Plastikbögen gelocht/gestanzt werden. Um der zuerst genannten Gefahr entgegenzutreten, kann an der Vorrichtung eine Meßeinheit vorgesehen sein, die dem Bedienpersonal die maximal erlaubte Dicke eines zu lochenden/zu stanzenden Papierstapels anzeigt. Durch eine derartige Maßnahme wird jedoch nicht die zweite Gefahr beseitigt, daß in der Loch/Stanzvorrichtung andere Materialien als Papier in der erlaubten Dicke gelocht/gestanzt werden. Die Folge eines Überschreitens der maximal zulässigen Beanspruchung des Betätigungsmechanismus besteht in einem Verbiegen oder Brechen der über die Maßen beanspruchten Maschinenteile.

Ähnlich ist die Lage, wenn in einer Kanalbinde-Vorrichtung Kanalelemente verwendet werden, die für die entsprechende Kanalbinde-Vorrichtung nicht geeignet sind. Auch hier kann es infolge von Überbeanspruchung der Vorrichtungsteile zu deren Zerstörung kommen.

Der Erfindung liegt die Aufgabe zugrunde, eine Vorrichtung vorzuschlagen, die begrenzt belastbare Teile einer Bindevorrichtung und/oder einer Loch-/Stanzvorrichtung vor Zerstörung schützt.

Die Aufgabe wird in Anspruch 1 dadurch gelöst, daß in dem Betätigungsmechanismus ein Kopplungsmechanismus vorgesehen ist, der bei Überschreiten einer auf den Betätigungsmechanismus ausgeübten, maximal zulässigen Kraft zerstört wird.

Dank der erfindungsgemäßen Lösung ist bei Nutzung der Binde- und/oder der Loch-/Stanzvorrichtung nicht mehr die bessere Einsicht des Bedienpersonals erforderlich, sowie z.B. in dem Dokument "Akademischen Verein Hütte; Hütte des Ingenieurs Taschenbuch; Maschinenbau Teil A; 1954; Verlag von Wilhelm Ernst & Sohn; Berlin; Seite 122". Die erfindungsgemäße Lösung geht auch nicht den Weg, die Materialien für die beanspruchten Teile derart zu optimieren, daß sie selbst höchsten Beanspruchungen noch standhalten können; eine derartige Lösung wäre viel zu kostspielig.

Die erfindungsgemäße Lösung in Anspruch 1 geht vielmehr einen von den bekannt gewordenen Möglichkeiten abweichenden Weg: Sie integriert in den Betätigungsmechanismus einen Kopplungsmechanismus, der bei Überschreiten der maximal zulässigen Beanspruchung zerstört wird. Bei Überbeanspruchung müssen in Zukunft also nicht mehr wesentliche, i.a. recht teuere und schwer zu installierende Maschinenteile ausgewechselt werden, sondern im ungünstigsten Fall muß lediglich ein billiges Sollbruch-Teil ersetzt werden, dessen Auswechselung durch das Bedienpersonal erfolgen kann.

Da der Kopplungsmechanismus immer dann zerstört wird, wenn das Bedienpersonal die maximal zulässige Beanspruchung der Loch-/Stanzvorrichtung überschreitet, hat die erfindungsgemäßen Lösung darüber hinaus ein Lerneffekt.

Gemäß einer vorteilhaften Weiterbildung der erfindungsgemäßen Vorrichtung ist vorgesehen, daß der Betätigungsmechanismus für die Binde- und/oder Loch/Stanzvorrichtung einen Hebel aufweist, der mit der drehbaren Achse verbunden ist.

Eine weitere Möglichkeit sieht vor, die Binde- und/oder Loch-/Stanzvorrichtung elektrisch zu betreiben. In diesem Fall weist der Betätigungsmechanismus für die Binde- und/oder Loch-/Stanzvorrichtung einen Motor auf, der die drehbare Achse antreibt. Eine elektrische Drahtkamm-Bindemaschine ist übrigens schon aus der US-PS 5,452,980 bekannt geworden.

Gemäß einer vorteilhaften Ausgestaltung der erfindungsgemäßen Vorrichtung besteht der Kopplungsmechanismus aus einem Stift, der die Verbindung zwischen dem Motor bzw. dem Hebel und der drehbaren Achse herstellt und der bei Überschreiten einer maximalen zulässigen Kraft bricht. In diesem Fall muß also der Kopplungsmechanismus ersetzt werden.

Die Aufgabe wird in Anspruch 5 dadurch gelöst, daß in dem Betätigungsmechanismus ein Kopplungsmechanismus vorgesehen ist, der aus folgenden Teilen besteht: einer Ausnehmung im Endbereich der drehbaren Achse, in dem ein Motor bzw. ein Hebel angreift; in dem Verbindungsstück zwischen Motor und drehbarer Achse bzw. Hebel und drehbarer Achse ist ein Hohlraum zur Aufnahme einer Feder vorgesehen; die Kopplung zwischen drehbarer Achse und Motor bzw. Hebel wird über ein Kontaktelement erzielt, das bei vorschriftsmäßiger Betätigung der Binde- und/oder Loch-/Stanzvorrichtung in die Ausnehmung eingreift und bei Überschreiten der maximal zulässigen Kraft auf den Betätigungsmechanismus aus der Ausnehmung herausspringt, so daß der Motor bzw. der Hebel von der drehbaren Achse entkoppelt ist.

Gemäß einer vorteilhaften Weiterbildung der erfindungsgemäßen Vorrichtung wird vorgeschlagen, daß es sich bei der Ausnehmung um eine rillenförmige Vertiefung und bei dem Kontaktelement um eine Kugel handelt.

Die Erfindung wird anhand der nachfolgenden Figuren näher erläutert. Es zeigt:
Fig. 1: eine perspektivische Teilansicht einer ersten Ausgestaltung der erfindungsgemäßen Vorrichtung bei einer Loch-/Stanzvorrichtung,
Fig. 2: eine perspektivische Teilansicht einer zweiten Ausgestaltung der erfindungsgemäßen Vorrichtung bei einer Loch-/Stanzvorrichtung und
Fig. 3: eine perspektivische Teilansicht einer Ausführungsform der erfindungsgemäßen Vorrichtung bei einer Kanalbinde-Vorrichtung.

Fig. 1 zeigt eine perspektivische Teilansicht einer ersten Ausgestaltung der erfindungsgemäßen Vorrichtung bei einer Loch-/Stanzvorrichtung 1. Durch Betätigung des Hebels 5 in Richtung der Pfeils, der mit F gekennzeichnet ist, wird das bewegbare Teil 15 in Richtung Papierstapel 3 bewegt und perforiert den Randbereich des Papierstapels 3 mit einem Lochmuster. Im gezeigten Falle ist der bewegbare Teil 15 eine Metallplatte, aus der einzelne Messer herausgestanzt sind. Um die Kosten für die Herstellung der Loch-/Stanzvorrichtung möglichst gering zu halten, sind Hebel 5, drehbare Achse 6 und Lochplatte 15 nur für gewisse, eine Obergrenze nicht überschreitende Belastungen ausgelegt. Um eine Zerstörung der Elemente bei zu hohen Belastungen auszuschließen, ist zwischen Hebel 5 und drehbarer Achse 6 ein Kopplungsmechanismus 4 vorgesehen. Dieser Kopplungsmechanismus besteht im dargestellten Fall aus einem Stift 8, der als Sollbruchstelle ausgebildet ist. Dies wird entweder durch die Wahl eines entsprechenden Materials oder durch entsprechende mechanische Bearbeitung des Stifts 8 (z.B. eine Rille oder Kerbe) erreicht.

In Fig. 2 ist eine perspektivische Teilansicht einer zweiten Ausgestaltung der erfindungsgemäßen Vorrichtung bei einer Loch-/Stanzvorrichtung 1 zu sehen. Die erfindungsgemäße Vorrichtung besteht hier aus einem Mechanismus, der bei Überbeanspruchung entkoppelt. Dieser Kopplungsmechanismus 4 ist selbst-heilend ausgebildet. Er besteht aus einer Kugel 13, die durch eine Feder 12 in einer entsprechend geformten Ausnehmung 10 der drehbaren Achse 6 gelagert ist. Die Feder 12 ist in dem Hohlraum 11 des Hebels 5 angeordnet. Überschreitet die auf den Betätigungsmechanismus 14 ausgeübte Kraft die maximal zulässige Kraft, für die die einzelnen Teile der Vorrichtung ausgelegt sind, so wird die Reibungskraft der Kugel 13 in der Ausnehmung 10 überwunden. Der Kopplungsmechanismus 4 entkoppelt, wodurch der Loch/Stanzvorgang unterbrochen wird. Sobald die Kraft nicht mehr an dem Hebel 5 angreift, geht der Kopplungsmechanismus 4 wieder in die Ausgangslage zurück, wenn der Hebel 5 in seine Ausgangslage zurückbewegt wird.

In Fig. 3 ist eine perspektivische Teilansicht einer Ausführungsform der erfindungsgemäßen Vorrichtung bei einer Kanalbinde-Vorrichtung 2 dargestellt. Der einzige Unterschied zu Fig. 1 besteht darin, daß der bewegbare Teil 15 hier nicht eine vertikale sondern eine horizontale Bewegung ausführt.

### Bezugszeichenliste

- 1: Loch-/Stanzvorrichtung
- 2: Bindevorrichtung
- 3: Papierstapel
- 4: Kopplungsmechanismus
- 5: Hebel
- 6: drehbare Achse
- 8: Stift
- 9: nicht-starre Lagerung
- 10: Ausnehmung
- 11: Hohlraum
- 12: Feder
- 13: Kontaktelement
- 14: Betätigungsmechanismus
- 15: bewegbares Teil
- 16: starres Teil

## Patentansprüche

1. Vorrichtung zur Begrenzung der Kraft, die auf einen Betätigungsmechanismus (14) für eine Bindevorrichtung (2) und/oder eine Loch-/Stanzvorrichtung (1) ausgeübt wird, wobei der Betätigungsmechanismus (14) aus einer drehbaren Achse (6) besteht, die mit dem entsprechenden bewegbaren Teil (15) der Binde- und/oder Loch-/Stanzvorrichtung (2; 1) derart gekoppelt ist, daß eine rotative Bewegung der Achse (6) in eine translatorische Bewegung des entsprechenden bewegbaren Teils (15) der Binde- und/oder Loch-/Stanzvorrichtung (2; 1) umgesetzt wird, **dadurch gekennzeichnet, daß** in dem Betätigungsmechanismus (14) ein Kopplungsmechanismus (4) vorgesehen ist, der bei Überschreiten einer auf den Betätigungsmechanismus (14) ausgeübten, maximal zulässigen Kraft (F) zerstört wird.

2. Vorrichtung nach Anspruch 1, **dadurch gekennzeichnet, daß** der Betätigungsmechanismus (14) für die Binde- und/oder Loch-/Stanzvorrichtung (2; 1) einen Hebel (5) aufweist, der mit der drehbaren Achse (6) verbunden ist.

3. Vorrichtung nach Anspruch 1, **dadurch gekennzeichnet, daß** der Betätigungsmechanismus (14) für die Binde- und/oder Loch-/Stanzvorrichtung (2; 1) einen Motor aufweist, der die drehbare Achse (6) antreibt.

4. Vorrichtung nach einem der Ansprüche 1-3, **dadurch gekennzeichnet, daß** der Kopplungsmechanismus (4) aus einem Stift (8) besteht, der die Verbindung zwischen dem Motor bzw. dem Hebel (5) und der drehbaren Achse (6) herstellt und der bei Überschreiten einer maximalen zulässigen Kraft (F) bricht.

5. Vorrichtung zur Begrenzung der Kraft, die auf einen Betätigungsmechanismus (14) für eine Bindevorrichtung (2) und/oder eine Loch-/Stanzvorrichtung (1) ausgeübt wird, wobei der Betätigungsmechanismus (14) aus einer drehbaren Achse (6) besteht, die mit dem entsprechenden bewegbaren Teil (15) der Binde- und/oder Loch-/Stanzvorrichtung (2; 1) derart gekoppelt ist, daß eine rotative Bewegung der Achse (6) in eine translatorische Bewegung des entsprechenden bewegbaren Teils (15) der Binde- und/oder Loch-/Stanzvorrichtung (2; 1) umgesetzt wird, **dadurch gekennzeichnet, daß** in dem Betätigungsmechanismus (14) ein Kopplungsmechanismus (4) vorgesehen ist, der aus folgenden Teilen besteht: einer Ausnehmung (10) im Endbereich der drehbaren Achse (6), in dem ein Motor bzw. ein Hebel (5) angreift; in dem Verbindungsstück zwischen Motor und drehbarer Achse (6) bzw. Hebel (5) und drehbarer Achse (6) ist ein Hohlraum (11) zur Aufnahme einer Feder (12) vorgesehen; die Kopplung zwischen drehbarer Achse (6) und Motor bzw. Hebel (5) wird über ein Kontaktelement (13) erzielt, das bei vorschriftsmäßiger Betätigung der Binde- und/oder Loch-/Stanzvorrichtung (2; 1) in die Ausnehmung (10) eingreift und bei Überschreiten der maximal zulässigen Kraft (F) auf den Betätigungsmechanismus (14) aus der Ausnehmung (10) herausspringt, so daß der Motor bzw. der Hebel (5) von der drehbaren Achse (6) entkoppelt ist.

6. Vorrichtung nach Anspruch 5, **dadurch gekennzeichnet, daß** es sich bei der Ausnehmung (10) um eine rillenförmige Vertiefung und bei dem Kontaktelement (13) um eine Kugel handelt.

## Claims

1. A device for limiting the force applied on an actuating mechanism (14) for a binding device (2) and/or a perforating/punching device (1), said actuating mechanism (14) being comprised of a rotatable axis (6) coupled with the corresponding movable part (15) of the binding and/or perforating/punching device (2; 1) such that a rotational movement of the axis (6) is transformed into a translational movement of the corresponding movable part (15) of the binding and/or perforating/punching device (2; 1), **characterized in that** the actuating mechanism (14) is provided with a coupling mechanism (4) which is destroyed when exceeding a maximum admissible force (F) applied on said actuating mechanism (14).

2. The device according to claim 1, **characterized in that** the actuating mechanism (14) for the binding and/or perforating/punching device (2; 1) has a lever (5) connected with the rotatable axis (6).

3. The device according to claim 1, **characterized in that** the actuating mechanism (14) for the binding and/or perforating/punching device (2; 1) has a motor driving the rotatable axis (6).

4. The device according to any of claims 1 to 3, **characterized in that** the coupling mechanism (4) is comprised of a pin (8) establishing the connection between the motor or lever (5) and the rotatable axis (6), which pin will break when exceeding a maximum admissible force (F).

5. A device for limiting the force applied on an actuating mechanism (14) for a binding device (2) and/or a perforating/punching device (1), said actuating mechanism (14) being comprised of a rotatable axis (6) coupled with the corresponding movable part (15) of the binding and/or perforating/punching device (2; 1) such that a rotational movement of the axis (6) is transformed into a translational movement of the corresponding movable part (15) of the binding and/or perforating/punching device (2, 1), **characterized in that** the actuating mechanism (14) is provided with a coupling mechanism (4) comprised of the following parts: a recess (10) in the end region of rotatable axis (6), where a motor or a lever (5) takes effect; a cavity (11) to receive a spring (12) is provided in the joint between motor and rotatable axis (6) or between lever (5) and rotatable axis (6); coupling between rotatable axis (6) and motor or lever (5) is achieved via contact element (13) which engages in recess (10) when properly operating the binding and/or perforating/punching device (2; 1), and disengages from recess (10) when exceeding the maximum admissible force (F) on the actuating mechanism (14), so that the motor or lever (5) is decoupled from the rotatable axis (6).

6. The device according to claim 5, **characterized in that** the recess (10) is a groove-shaped indentation, and the contact element (13) is a ball.

## Revendications

1. Dispositif pour limiter la force exercée sur un mécanisme d'entraînement (14) pour un dispositif de liage (2) et/ou un dispositif de perforation/découpe (1), dans lequel le mécanisme d'entraînement (14) se compose d'un axe pivotant (6) qui est couplé à la partie mobile (15) correspondante du dispositif de liage et/ou de perforation/découpe (2; 1) de manière à transformer le mouvement rotatif de l'axe (6) en un mouvement de translation de la partie mobile correspondante (15) du dispositif de liage et/ou de perforation/découpe (2 ;1), **caractérisé en ce que** dans le mécanisme d'entrainement (14), est prévu un mécanisme de couplage (4) qui est détruit en cas de dépassement d'une force maximale admissible (F) exercée sur le mécanisme d'entraînement (14).

2. Dispositif d'après la revendication 1, **caractérisé en ce que** le mécanisme d'entraînement (14) pour le dispositif de liage et/ou de perforation/découpe (2; 1) est doté d'un levier (5) qui est raccordé avec l'axe pivotant (6).

3. Dispositif d'après la revendication 1, **caractérisé en ce que** le mécanisme d'entraînement (14) pour le dispositif de liage et/ou de perforation/découpe (2 ;1) est doté d'un moteur qui actionne l'axe pivotant (6).

4. Dispositif d'après une des revendications 1-3, **caractérisé en ce que** le mécanisme de couplage (4) se compose d'une tige (8) qui crée la jonction entre le moteur ou le levier (5) et l'axe pivotant (6) et qui se casse en cas de dépassement d'une force (F) maximale admissible.

5. Dispositif pour limiter la force exercée sur un mécanisme d'entraînement (14) pour un dispositif de liage (2) et/ou un dispositif de perforation/découpe (1), dans lequel le mécanisme d'entraînement (14) se compose d'un axe pivotant (6) qui est couplé à la partie mobile (15) correspondante du dispositif de liage et/ou de perforation/découpe (2; 1) de façon à ce qu'un mouvement rotatif de l'axe (6) soit transformé en un mouvement de translation de la partie mobile correspondante (15) du dispositif de liage et/ou de perforation/découpe (2; 1), **caractérisé en ce que** dans le mécanisme d'entraînement (14), il est prévu un mécanisme de couplage (4) comprenant les parties suivantes: un évidement (10), dans lequel un moteur ou un levier (5) s'applique, est prévu au bout de l'axe pivotant (6); un espace creux (11) dans la pièce de raccordement entre le moteur et l'axe pivotant (6) ou le levier (5) et l'axe pivotant (6) est prévu pour loger un ressort (12); le couplage entre l'axe pivotant (6) et le moteur ou le levier (5) est obtenu par une pièce de contact (13) qui engrène dans l'évidement (10) en cas d'entraînement normal du dispositif de liage et/ou de perforation/découpe (2; 1) et qui se détache par éclats hors de l'évidement (10) en cas de dépassement de la force maximale admissible (F), de telle façon que le moteur ou le levier (5) sont désaccouplés de l'axe pivotant (6).

6. Dispositif d'après la revendication 5, **caractérisé en ce que** l'évidement (10) est un renfoncement en forme de cannelure et la pièce de contact (13) est une sphère.
